# FASCICULE DE BREVET EUROPEEN

(11) **EP 0 381 547 B1**
(45) Date de publication et mention de la délivrance du brevet: **17.07.1996**
(21) Numéro de dépôt: 90400144.3
(22) Date de dépôt: 18.01.1990
(51) Int. Cl.: E02B 9/06, F16L 1/038, E01F 5/00, E02D 29/045

(54) **Procédé de réalisation d'un conduit enterré**
Verfahren zur Herstellung einer vergrabenen Leitung
Method for laying an entrenched conduit

(30) Priorité: 20.01.1989 FR 8900700
(43) Date de publication de la demande: 08.08.1990
(62) Demande divisionnaire de: 93115365.4
(73) Titulaire: Matière, Marcel, F-15000 Aurillac (FR)
(72) Inventeur: Matière, Marcel, F-15000 Aurillac (FR)
(74) Mandataire: Phélip, Bruno

(56) Documents cités:
- BE-A- 766 901
- CH-A- 457 305
- FR-A- 2 379 653
- FR-A- 2 599 783
- GB-A- 2 124 277
- US-A- 1 412 616
- TRAVAUX, no. 620, avril 1987, pages 46-53, Paris, FR; J. MATHIVAT et al.: "Un nouveau procédé pour la réalisation d'ouvrages enterrés: le procédé "Matière"

## Description

L'invention a pour objet un système de réalisation de conduits enterrés de formes et de dimensions variées constitués, chacun, par assemblage sur le site, le long d'un axe longitudinal, d'une pluralité d'éléments préfabriqués et couvre également les éléments préfabriqués et la manière dont ils sont présentés.

Référence est faite à la Demande Divisionnaire EP 0585.959 publiée le 9 Mars 1994.

Il existe différents types de conduits enterrés réalisés par assemblage d'éléments préfabriqués et constitués notamment de tronçons tubulaires alignés bout à bout le long d'un axe longitudinal. Chaque tronçon tubulaire peut être constitué, par exemple, d'un élément unique de section circulaire. Dans ce cas, les tronçons tubulaires sont généralement munis à leurs extrémités de parties, respectivement, en saillie et en retrait, qui s'emboîtent l'une dans l'autre à la pose des éléments et permettent la solidarisation de ces derniers.

Pour une section de passage importante, les tronçons de section circulaire ont des poids très élevés et sont difficiles à manipuler, à transporter et à mettre en place.

C'est pourquoi, on a également proposé de diviser la paroi du conduit en éléments préfabriqués, chaque tronçon tubulaire étant constitué d'un certain nombre d'éléments s'appuyant les uns sur les autres de façon à constituer une section fermée. Souvent, on utilise des éléments d'un seul type couvrant chacun un arc de cercle de longueur donnée et permettant, donc, de réaliser des tronçons à section circulaire. Mais on a aussi proposé d'utiliser des éléments préfabriqués de formes différentes permettant de réaliser des tronçons à section non circulaire et, par exemple, présentant un fond plan permettant de mieux répartir sur le sol la charge appliquée.

En particulier, le déposant a déjà décrit de telles structures, par exemple dans le brevet européen EP 081.402 qui montre différents modes de réalisation et notam ment un conduit comprenant, en section transversale, quatre éléments,respectivement un élément plan formant radier, deux éléments de côtés placés de part et d'autre du radier et munis chacun d'une base leur permettant de se tenir droit sur le sol et un élément de voûte incurvé reposant sur les bords supérieurs des éléments de côté.

Dans un autre mode de réalisation qui fait l'objet du brevet français n° 84 16811 du même déposant, on a décrit un conduit comprenant, en section transversale, seulement deux éléments, respectivement un élément inférieur formant un radier et un élément supérieur en forme de voûte incurvée en arc de cercle et reposant, par l'intermédiaire de ses deux bords longitudinaux parallèles, sur des organes d'appui ménagés le long des deux côtés du radier.

Selon l'une des caractéristiques décrites dans le brevet FR 84 16811, les organes d'appui longitudinaux ménagés des deux côtés du radier sont constitués de rainures à fond creux incurvé dans lesquelles s'engagent les bords longitudinaux de l'élément de voûte qui ont chacun un profil arrondi convexe de courbure légèrement plus marquée que celle de la rainure de façon à ménager un léger jeu. Chaque appui longitudinal présente ainsi une certaine possibilité d'articulation autour d'un axe parallèle à l'axe longitudinal du conduit, chaque élément de voûte pouvant se déformer très légèrement sous la charge transmise par les terrains qui le surmontent .Celle-ci est transmise aux deux côtés latéraux du radier qui est constitué d'un panneau massif de forme rectangulaire reposant sur le sol par l'intermédiaire d'un fond rigide permettant de bien répartir l'ensemble des charges appliquées.

Il est apparu que de telles structures résistent aux charges appliquées de façon active en mobilisant, d' ailleurs, les terrains environnants auxquels une partie de la charge appliquée est transmise par déformation latérale de l'élément supérieur, ce dernier étant ainsi déchargé à la clé.

Un article de la revue "TRAVAUX" n° 620 - Avril 1987 - Pages 46-53 (cf. le préambule de la revendication 1), expose les avantages de cette nouvelle technique de réalisation de conduits enterrés et, dans le cas du conduit à quatre éléments décrit dans le brevet EP 081.402, indique la possibilité de réaliser des conduits de formes variées, soit surélevés, soit surbaissés, en combinant des éléments de côté appartenant à un conduit type d'une certaine dimension avec des éléments de base et des éléments de voûte appartenant à un conduit type d'une autre dimension.

Il est ainsi possible, en utilisant des moules existants, de modifier le profil général du conduit de façon à mieux s'adapter aux besoins, mais les possibilités d'adaptation restent limitées.

Ces particularités ont conduit à étendre les possibilités d'application de tels conduits.

En effet, les dispositions décrites dans les brevets précédents, notamment EP N°081 402 et FR 84 16811 étaient prévues essentiellement pour la réalisation de conduits de très grande section, pouvant même aller jusqu'à des gabarits routiers. Dans ce cas, compte-tenu du coût très important de l'ensemble de l'ouvrage, il est rentable de déterminer avec précision , en fonction des besoins, les dimensions et les différentes caractéristiques des éléments, de calculer leur résistance, par exemple en appliquant le procédé décrit dans le brevet EP N° 081 402, et de réaliser des moules spéciaux ou, en tout cas, adaptables aux dimensions souhaitées.

On a constaté toutefois que les structures de ce type présentaient de tels avantages qu'il pouvait être intéressant de réaliser de cette façon des conduits de section moyenne, qui, jusqu'à présent, étaient habituellement constitués de tronçons tubulaires de section circulaire.

L'invention, qui s'applique à des conduits à deux éléments, respectivement un radier et une voûte, donne, en effet, de très larges possibilités de choix, grâce à un système original permettant de réaliser à la demande et de façon particulièrement rapide et économique, des conduits ayant des formes et des dimensions variées et dont la constitution et, d'une façon générale, de nombreuses caractéristiques peuvent être déterminées en fonction des besoins avec une grande souplesse d'adaptation.

Le système selon l'invention s'applique à la réalisation de conduits enterrés du type décrit notamment dans le brevet FR 84.16811 et constitué chacun d'une série de tronçons accolés placés les uns à la suite des autres, le long d'un axe longitudinal, sur le fond d'une tranchée, chaque tronçon comprenant, en section transversale, un élément de base reposant sur la surface de pose et un élément supérieur formant voute et reposant sur l'élément de base par l'intermédiaire d'organes d'appui longitudinaux parallèles à l'axe longitudinal et ménagés respectivement sur les côtés latéraux de l'élément de base et de l'élément supérieur, lesdits éléments, respectivement de base et supérieurs pouvant avoir différentes formes.

Conformément à l'invention, le système comprend un assortiment d'éléments de base et d'éléments supérieurs immédiatement disponibles en stock ou pouvant être immédiatement fabriqués en nombre voulu, et dont les caractéristiques dimensionnelles et structurelles ont été définies à l'avance, lesdits éléments étant répartis en un certain nombre de séries d'éléments de base correspondant chacune à une largeur entre appuis et en un même nombre de séries d'éléments supérieurs correspondant aux mêmes largeurs entre appuis, chaque série comprenant un certain nombre d'éléments de base ou d'éléments supérieurs différant les uns des apôtres, dans chaque série, par la forme et par au moins un des paramètres déterminant la résistance de l'élément, tels que le profil en section transversale, l'épaisseur et la constitution, les éléments de base et les éléments supérieurs compatibles entre eux, pouvant être associés deux à deux de façon à former, pour chaque largeur entre appui un certain nombre de tronçons types correspondant chacun à une section de passage et à une charge maximale admissible, le nombre de séries et de largeurs entre appuis étant déterminé de façon à couvrir, de façon presque continue, grâce au choix du profil, une large gamme de sections de passage.

L'invention couvre également un procédé de réalisation d'un conduit enterré à partir d'éléments préfabriqués du système.

Conformément à l'invention, pour chaque tronçon type que l'on peut former à partir d'un élément de base et d'un élément supérieur du système compatibles entre eux, on a déterminé à l'avance la charge répartie maximale admissible par le tronçon type considéré dans diverses conditions d'utilisation et, pour la réalisation d'un conduit devant présenter une section de passage et un encombrement donné et soumis à une charge donnée, on choisit un tronçon type présentant une charge admissible supérieure à la charge devant être appliquée sur le conduit et dont le profil, compte-tenu de la largeur entre appuis, permet de respecter de façon optimale la section de passage et l'encombrement requis et l'on prend en stock ou l'on fabrique en nombre voulu des éléments de base et supérieurs présentant le profil, les dimensions et les caractéristiques structurelles de l'élément de la partie inférieure et de la partie supérieure du tronçon type choisi, puis l'on construit le conduit par assemblage desdits éléments.

De façon particulièrement avantageuse, pour vérifier la charge maximale admissible par chaque tronçon type, on réalise en vraie grandeur les éléments supérieurs et les éléments de base choisis dans lesdites séries correspondant respectivement aux différentes largeurs d'assise, chaque élément d'une série étant réalisé, pour chaque largeur, en un nombre correspondant aux possibilités de combinaison avec les éléments d'une autre série et l'on associe par paires les éléments de base et les éléments supérieurs de façon à réaliser les tronçons types envisagés, puis l'on soumet chaque tronçon type ainsi formé à un essai de charge appliquée à la clé jusqu'à la ruine du tronçon pour en déduire, par application de coefficients de sécurité, la charge répartie maximale admissible par le tronçon considéré.

L'invention couvre également les éléments préfabriqués répartis en plusieurs séries et les profils des tronçons types réalisés à partir desdits éléments.

Selon une caractéristique avantageuse, pour la détermination des profils en section transversale des éléments de base, on fait varier dans chaque série la hauteur de l'appui longitudinal par rapport au fond de l'élément, chaque appui longitudinal étant ménagé, soit au niveau de la face supérieure du radier, soit à la partie supérieure d'un piédroit s'étendant le long de chaque côté latéral de l'élément de base , perpendiculairement au fond et sur une hauteur variable .

Mais on peut aussi, dans une même série d'éléments de base, réaliser des éléments de profils variés présentant diverses caractéristiques utiles telles que, par exemple, des parties en saillie ménagées sur la face inférieure du fond du radier pour assurer l'ancrage de celui-ci dans la surface de pose ou bien des évidements tubulaires ménagés dans l'épaisseur du fond parallèlement à l'axe de façon à réaliser des canaux internes s'étendant sur toute la longueur de la structure et dans lesquels peuvent passer, par exemple des canalisations électriques ou bien des câbles de précontrainte.

De plus, le fond du radier doit présenter une surface d'appui suffisante pour encaisser la charge supportée mais n'est pas obligatoirement plan et, par exemple, on peut y ménager une cunette axiale faisant saillie sur la face inférieure et s'engageant dans un évidement correspondant ménagé dans la surface de pose.

De même, dans chaque série d'éléments de voûte correspondant à une largeur entre appuis déterminée, on peut faire varier la courbure de l'élément et en particulier le rapport entre la flêche et la largeur entre appuis; par exemple, on peut réaliser ,pour chaque largeur entre appuis, des éléments de voûte présentant une courbure demi-circulaire, des éléments surbaissés présentant une courbure en anse de panier et des éléments surélevés présentant une courbure ovoide.

Par ailleurs, il est particulièrement avantageux de regrouper l'ensemble des caractéristiques des tronçons types, dans un catalogue indiquant les largeurs entre appuis des différentes séries d'éléments de radier et de voûte disponibles et, pour chaque largeur entre appuis, les profils des tronçons types avec l'indication de la section de passage et de la charge maximale admissible.

L'invention couvre également une telle présentation des possibilités de construction.

En outre, l'invention couvre de nombreuses variantes qui seront décrites en détail dans la description qui va suivre, en référence aux dessins annexés.

La figure 1 représente un premier mode de réalisation d'un conduit à voûte demi-circulaire .

La figure 2 représente un conduit à voûte surbaissée en anse de panier.

La figure 3 représente un conduit à appuis surélevés.

La figure 4 représente à titre d'exemple deux séries d'éléments pour la mise en oeuvre du procédé .

La figure 5 montre certains exemples de tronçons types réalisables.

La figure 6 représente schématiquement un essai de rupture.

La figure 7 est une vue de côté partielle représentant un mode de réalisation particulier de l'appui longitudinal entre un élément supérieur et un élément de radier.

La figure 8 est une vue de dessus partielle représentant, dans un mode de réalisation particulier, un joint transversal à emboîtement entre deux éléments de radier consécutifs.

La figure 9 représente, en coupe transversale une variante de réalisation d'un conduit selon l'invention .

La figure 10 est une coupe longitudinale du conduit de la figure 9 à son extrémité débouchant dans un talus .

La figure 11 et la figure 12 sont des vues de détail représentant deux modes de réalisation de la liaison entre deux éléments d'appui consécutifs.

La figure 13 représente, à titre d'exemple, deux séries III, III′ d'éléments d'appui.

La figure 14 est une vue en coupe transversale d'un autre mode de réalisation.

La figure 15 est une vue schématique,en perspective, du conduit de la figure 14.

Sur la figure 1, on a représenté en section transversale à l'axe, un premier exemple de tronçon de conduit constitué de deux types d'éléments , respectivement un élément de base 1 formant un radier posé sur le sol et un élément supérieur 2 en forme de voûte incurvée reposant sur l'élément de radier 1. Les éléments 1 et 2 sont réalisés par moulage, normalement en béton armé ou précontraint, ou bien en béton de fibres mais d'autres matières moulables peuvent être utilisées .

Le conduit est placé dans le fond d'une tranchée B qui est ouverte jusqu'à une surface de pose aplanie et tassée A placée au niveau voulu, le conduit étant, après la pose, recouvert d'un remblai C. Le conduit ainsi enterré est donc soumis d'une part à la charge du remblai qui dépend essentiellement de la hauteur de ce dernier et, d'autre part, à des charges d'exploitation appliquées, par exemple, sur une chaussée D aménagée sur le remblai.

L'élément de base 1 comprend un fond 10 constitué d'un panneau massif en béton armé de forme rectangulaire muni, le long de ses deux côtés latéraux 11, de deux appuis longitudinaux qui, dans l'exemple représenté, sont constitués par des rainures à fond incurvé 72 placées sensiblement au niveau de la face supérieure du fond 10.

L'élément de voûte 2 a une forme cylindrique en plein cintre, centrée sur un axe longitudinal (O) , qui peut être placé soit dans le plan horizontal des rainures 72, soit à une hauteur h au-dessus de la face supérieure 13 du radier 1. Par exemple, dans le mode de réalisation de la figure 1, l'élément de voûte 2 est muni de deux côtés plans 21 tangents à la partie circulaire 20 qui permettent de surélever l'axe O de la même hauteur.

En conservant la forme en plein cintre de la voûte, il est ainsi possible de faire varier la hauteur totale H du conduit en modifiant la hauteur des parties planes 21 de l'élément de voûte 1.

Chaque extrémité 22 de l'élément supérieur 2 de voûte est munie d'un bord arrondi convexe 71 qui s'engage dans la rainure concave 72 correspondante au niveau de la face supérieure 12 de l'élément de base 1. Le bord arrondi 71 a une courbure un peu plus accentuée que celle de la rainure 72 de façon à ménager un léger jeu permettant aux parties inférieures 25 de l'élément de voûte de pivoter très légèrement de part et d'autre du plan vertical P passant par le fond de chaque rainure 72. On constitue ainsi, sur chaque côté latéral, un organe d'appui 7 articulé autour d'un axe parallèle à l'axe (O) du conduit.

De ce fait, comme on l'a décrit dans le brevet FR 84 16811, l'élément de voûte 2 peut se déformer très légèrement, grâce à ses appuis articulés 7,7′ ,sous l'action des charges appliquées et il en résulte une certaine diminution des contraintes à la clé, une partie de la charge étant reprise latéralement par le remblai 32.

Chaque appui articulé 7 doit cependant être maintenu latéralement . A cet effet, chaque rainure 72 est limitée par des bords relevés 14 qui, dans le cas représenté sur la figure 1, où les rainures sont placées au niveau de la face supérieure 13 du radier, ont une hauteur ne dépassant pas 5 cm, ce qui permet de réaliser, les bords relevés 14 à la coulée du béton sans utiliser de moule particulier. Les éléments de radier 13 peuvent donc être moulés rapidement et économiquement .

Il est possible également, comme on l'a décrit dans le brevet FR 84 16811 d'appliquer les bords 22 de la voûte dans les rainures 72 au moyen de tirants 25 mis sous tension en prenant appui sur des parties 24 de la voûte un joint d'étanchéité étant interposé entre les bords 71, et le fond des rainures 72.

En faisant varier la hauteur h des parties inférieures planes 21 de l'élément de voûte, on peut modifier la hauteur totale H de la structure ainsi que la section de passage S à l'intérieur du conduit.

Mais pour une même largeur entre appuis, on peut aussi réduire la hauteur H du conduit en donnant à la voûte une forme surbaissée en anse de panier, comme on l'a représenté sur la figure 2. Bien entendu, dans ce cas, la section de passage S est aussi réduite. Si l'on doit respecter une hauteur maximale, on pourra augmenter la largeur du radier et par conséquent la distance entre appuis L de façon à assurer une section de passage déterminée.

En outre, sans modifier le profil de la voûte, on peut aussi augmenter la section de passage S du conduit en utilisant, comme on l'a représenté sur la figure 3, un élément de radier en forme de caisson comprenant, le long des deux côtés latéraux, deux piédroits 15 s'étendant verticalement sur une hauteur variable h1. Un tel mode de réalisation permet de surélever le niveau des appuis longitudinaux 7 par rapport au fond 13 et conviendra,par exemple lorsque, le conduit sert au passage d'une hauteur d'eau ne dépassant pas, en service normal, la hauteur des appuis 7. Une telle disposition permet de maintenir hors de l'eau les appuis longitudinaux tant que le débit transporté par le conduit est normal, un débit supérieur, par exemple en cas de crue, étant pris en charge par la totalité du conduit qui peut être mis sous pression si la voûte 2 est reliée au radier 1 par les tirants 25 et s'appuie sur des joints d'étanchéité.

Les figures 1,2 et 3 montrent donc comment l'on peut choisir les dimensions et le profil des éléments préfabriqués pour faire varier la section de passage et l'encombrement, en particulier la largeur L et la hauteur H du conduit, en fonction des circonstances, notamment les conditions d'utilisation et le site de construction.

En particulier, les caractéristiques dimensionnelles et structurelles des éléments tels que l'épaisseur de la voûte, la nature du béton et la constitution du ferraillage devront être déterminées en fonction des contraintes appliquées par le remblai et par les charges d'exploitation.

Mais d'autres caractéristiques pourraient également être modifiées ou ajoutées, selon les besoins.

Par exemple, sur les figures 1, 2 et 3, on a représenté trois types de radiers. Sur la figure 1, les organes d'appui 7 sont placés sensiblement au niveau de la face supérieure 13 de l'élément de base 1. Sur la figure 2, au contraire, les organes d'appui 7 sont légèrement surélevés et placés à la partie supérieure de piédroits 15 dont la face interne 15′ est arrondie de façon à faciliter l'écoulement du liquide transporté et à éviter les dépôts.

Sur la figure 3, les piédroits 15 sont encore surélevés et l'élément de base 1 a une forme en caisson ou coque de section rectangulaire, l'élément supérieur 2 ayant une forme en plein cintre. Mais on pourrait aussi donner à l'élément supérieur 2 la même forme en caisson, comme on l'a représenté sur l'exemple 205 de la figure 4, l'ensemble du conduit ayant alors une section rectangulaire.

Certains accessoires peuvent également être ajoutés aux éléments de base ou aux éléments supérieurs.

Ainsi, sur la figure 1, on a représenté un élément de base 1 présentant un fond plan 15 qui permet la pose sur une surface A simplement aplanie et tassée.

Sur la figure 2, on a représenté un autre exemple d'élément de base 1 dont le fond 10 est muni,dans sa partie centrale, d'une cunette 17 ménagée dans l'axe et faisant saillie sur la face inférieure 16 Dans ce cas, la surface de pose A est munie d'un évidement A1 de section correspondant à celle de la cunette, les deux parties de la face inférieure 16 placées de part et d'autre de la cunette 17 devant évidemment avoir une largeur suffisante pour la transmission au sol des efforts appliqués.

On a déjà indiqué, en se référant à la figure 3, que l'élément de base 1 peut être muni sur ses côtés de piédroits 15 permettant de surélever d'une hauteur variable les appuis longitudinaux 7. Sur cette figure, on a également représenté, à titre d'exemple, un fond 16 sur lequel ont été ménagées des parties en saillie 18 qui forment des aspérités permettant d'ancrer le radier 1 dans le sol, par exemple pour s'opposer à des effets de ripage latéral.

Les éléments de voûte 2 peuvent également faire l'objet de variantes dont certaines ont déjà été décrites.

On peut donc ainsi déterminer à l'avance différentes formes d'éléments supérieurs 2 et d'éléments de base 1 qui peuvent être combinés de toutes les façons possibles.

Par ailleurs, pour chaque profil, on peut aussi faire varier les paramètres déterminant la résistance du béton, comme l'épaisseur de la voûte, la nature du béton employé et la constitution du ferraillage, les armatures pouvant d'ailleurs être précontraintes.

A cet égard, il peut également être intéressant, comme on l'a représenté sur la figure 1, de ménager dans l'épaisseur des éléments de base 1 des évidements tubulaires 19 qui se placent dans l'alignement les uns des autres à la pose des éléments 1 de façon à former des canaux longitudinaux dans lesquels on peut faire passer des armatures de précontrainte solidarisées ensuite, de façon classique, en coulant un mortier.

De tels canaux 19 pourront aussi être utilisés par exemple pour le passage de canalisations ou de câbles électriques ou téléphoniques.

De façon avantageuse, on peut aussi, comme on l'a représenté schématiquement sur la figure 8, ménager le long des deux bords transversaux 8 de chaque élément de base 1 des parties en saillie 81 qui s'engagent dans des parties en retrait 82 ménagées sur le bord transversal en regard de l'élément de radier 1' adjacent.

De la sorte, on assure un centrage relatif des éléments consécutifs permettant d'éviter les risques de désalignement, lorsque la structure est soumise à un effet de ripage latéral, par exemple dans des courbes.

Un effet de ripage longitudinal peut également apparaître, par exemple lorsque la structure est réalisée sur une surface inclinée par rapport à l'horizontale .

Dans ce cas, comme on l'a représenté en vue de côté sur la figure 7, chaque organe d'appui longitudinal 7 présente un profil en créneau . La partie profilée convexe 71 ménagée sur chaque bord inférieur 22 de l'élément supérieur 2 s'étend en effet alternativement sur deux niveaux différents de façon à comprendre, par exemple, une partie centrale en saillie 71 encadrée par deux parties en retrait 73 qui s'engagent dans des parties inversées ménagées en creux 74 et en saillie 75 sur le bord supérieur de l'élément de radier 1 et qui sont munies d'une rainure longitudinale 72.

Un tel profil en créneau permet d'assurer le maintien longitudinal de chaque élément supérieur 2 par rapport à l'élément de base 1 correspondant .

Bien entendu, d'autres dispositions analogues, comprenant des parties en creux et en saillie décalées longitudinalement, pourraient être utilisées.

On a ainsi été amené à définir les caractéristiques d'un certain nombre de profils d'éléments supérieurs et d'éléments de base qui, comme on l'a représenté sur la figure 4 , peuvent être classés en séries correspondant chacune à une largeur entre appui.

La première série I d'éléments de base 1 comprend donc un certain nombre d'éléments de même largeur entre appuis L1 mais ayant des profils, des dimensions, des ferraillages, etc..différents.

A titre d'exemple, sur la figure 4, la série I d'éléments de base comprend un élément 101 dans lequel les organes d'appui 4 sont dans le plan de la face supérieure 13 du radier et un ou plusieurs éléments 102, 103 dans lequel les organes d'appui 4 sont ménagés à la partie supérieure de piédroits 15 dont la hauteur h1, mais aussi la forme, peuvent varier. Par exemple, l'élément 104 est muni de faces internes 105 incurvées de façon à se raccorder tangentiellement au fond .

Par ailleurs, ces éléments de base peuvent également être munis d'organes accessoires tels que, des conduits longitudinaux 19 ou bien des crans 18 d'ancrage ménagés sur la face inférieure 16 du radier. De tels accessoires ont été représentés à titre d'exemple sur l'élément 104 mais pourraient être ménagés sur les autres éléments.

De la même façon, la série II d'éléments supérieurs 2 pourra comporter, par exemple, un élément 202 surbaissé en anse de panier, un élément 203 surélevé sur des parois latérales planes, un élément 204 surélevé de forme ovoïde, un élément 205 en coque rectangulaire, un élément 206 en forme de dalle, etc...

D'autres caractéristiques comme l'épaisseur e, la nature du béton ou le ferraillage peuvent varier. Par exemple, on peut réaliser des éléments ayant un ferraillage en une ou deux nappes ou bien des éléments en béton armé de fibres ou en une autre matière moulable et résistante.

Pour une autre distance entre appuis L2, on réalisera une seconde série I′ d'éléments de base dans lesquels on fait varier un certain nombre de caractéristiques telles que le profil, la hauteur des appuis longitudinaux par rapport au fond, l'épaisseur, etc.. et une seconde série II′, d'éléments de voûte ayant des profils, des épaisseurs ou des ferraillages différents.

On peut définir ainsi les caractéristiques d'un certain nombre (a) de série I d'éléments de base et II d'éléments supérieurs, chaque série correspondant à une largeur entre appuis, de façon à couvrir de façon aussi continue que possible mais dans des conditions économiquement rentables, une large gamme de sections de passage permettant de répondre aux besoins de la clientèle. En pratique on pourra, par exemple définir quatre séries d'éléments de base et d'éléments supérieurs dont les largeurs s'échelonnent entre 1 m et 2,50 m ce qui permet, selon le profil adopté, de réaliser des surfaces de passage depuis 0,35 m² jusqu'à 6 m² , environ.

Les éléments supérieurs et de base ainsi définis sont tous réalisés en vraie grandeur et en nombre suffisant pour pouvoir être associés deux à deux de toutes les façons possibles et souhaitables, en formant un certain nombre de tronçons types de même largeur et dont les profils et la section de passage sont sensiblement différents.

Bien entendu, les éléments associés devront être compatibles et, par exemple, on associera ensemble des éléments de voûte et des éléments de base ayant des épaisseurs et des ferraillages leur permettant de supporter des efforts du même ordre.

On réalise ainsi, pour chaque largeur entre appuis, différents tronçons types T₁,T₂, T₃.... correspondant à des hauteurs, des sections de passage et des résistances différentes et dont certains ont été représentés, à titre d'exemple, sur la figure 5.

Ayant défini les caractéristiques dimensionnelles des éléments dont on pourra disposer, il est possible d'en calculer le ferraillage et la résistance en appliquant des méthodes de calcul connues. Cependant, selon l'une des particularités de l'invention, on préférera, dans certains cas, vérifier la résistance des éléments en soumettant chaque tronçon type ainsi formé à un essai de rupture dans une installation schématisée sur la figure 6 par une presse P, tout autre système pouvant être utilisé dans la mesure où il permet d'appliquer à la clé 23 de l'élément de voûte 2 un effort vertical d'intensité variable.

Pour chaque tronçon type , on augmente progressivement la charge appliquée à la clé 23 jusqu'à la ruine de l'élément. On détermine ainsi la charge de rupture du tronçon type considéré.

Or, pour un profil et une épaisseur de voûte donnés, il est possible de calculer le rapport entre les moments fléchissants résultant de l'application d'une charge ponctuelle à la clé et d'une charge répartie sur la largeur de l'élément.

On peut donc déterminer, à partir de la charge ponctuelle ayant entraîné la rupture, la charge répartie qui aurait eu la même conséquence et, en appliquant un coefficient de pondération facile à définir entre la sollicitation de service et la sollicitation de rupture, on détermine la charge maximale admissible en service pour le tronçon type soumis à l'essai.

Bien entendu, toutes les caractéristiques, profil de courbure, épaisseur, ferraillage, etc... des deux éléments de chaque tronçon ont été notées.

On soumet ainsi à un essai de rupture tous les tronçons T₁,T₂... qu'il est possible de constituer, pour chaque largeur entre appuis, à partir des éléments des deux séries I d'éléments de base et II d'éléments supérieurs et l'on peut dresser un tableau indiquant pour chaque largeur entre appuis et pour chaque tronçon expérimental la section de passage S et la charge maximale admissible.

Sur ce tableau, on peut ajouter également d'autres caractéristiques permettant de définir chaque élément, par exemple son épaisseur, un dessin du profil etc..

Tous ces renseignements sont avantageusement regroupés dans un catalogue montrant d'une part les profils de tous les tronçons types que l'on peut réaliser et qui ont été soumis à un essai de rupture et donnant d'autre part, sous forme de tableau, l'ensemble des caractéristiques utiles et, par exemple, des références permettant de retrouver, pour un tronçon type déterminé, toutes les caractéristiques des éléments qui le constituent.

Un tel catalogue peut être présenté au client qui définit tout d'abord ses besoins et les conditions d'utilisation, en particulier la section de passage S souhaitée, l'encombrement en largeur L et en hauteur H que l'on doit respecter et, bien entendu, les caractéristiques du site de construction notamment la hauteur de remblai H1 au-dessus du conduit.

On détermine alors, en fonction de la hauteur et de la nature du remblai et des charges d'exploitation, la charge maximale qui sera appliquée en service sur le conduit, ainsi que la largeur entre appuis permettant de répondre au mieux aux conditions d'encombrement à respecter et l'on indique quels sont , dans le catalogue, les différents tronçons types correspondant à une charge admissible supérieure à la charge de service précédemment calculée et permettant d'assurer, dans les meilleures conditions, la section de passage voulue. Le client choisit alors le tronçon type permettant de répondre, de façon optimale,à l'ensemble de ses besoins.

On peut disposer en stock d'un certain nombre d'éléments de plusieurs largeurs présentant des caractéristiques sensiblement différentes en ce qui concerne le profil, les épaisseurs et le ferraillage et correspondant aux besoins les plus courants .Si les éléments nécessaires se trouvent en stock, ils peuvent immédiatement être livrés sur le chantier .

Si les éléments nécessaires ne se trouvent pas en stock , ils peuvent cependant être réalisés très rapidement car toutes leurs caractéristiques dimensionnelles et structurelles sont déjà définies et on dispose, normalement, des moules qui ont servi à la réalisation des éléments soumis aux essais préalables .Lorsque le client commande des éléments présentant d'autres caractéristiques accessoires, comme des canalisations internes ou des organes d'ancrage, ou bien de légères variations de dimensions dues à des exigences d'implantation, on adapte simplement le moule pour l'obtention, à la coulée, de ces caractéristiques supplémentaires, toutes les autres caractéristiques restant bien fixées .

On réalise alors en nombre voulu les éléments préfabriqués soit dans une usine soit sur le chantier et on les assemble pour construire le conduit.

Dans ce qui suit, les mentions relatives au remplacement de chaque élément de base par deux éléments d'appui séparés ne font pas partie de l'invention

Dans les modes de réalisation décrits jusqu'à présent, la partie inférieure 1 était constituée d'éléments préfabriqués monoblocs formant un radier continu . Il est possible, cependant, de remplacer chaque élément de base 1 par deux éléments d'appui espacés 30 de façon à constituer deux lignes d'appui 3 séparées par un espace libre.

Une telle disposition, qui a été représentée sur les Figures 9 et 10, pourraît être utile, par exemple, pour de très grandes sections pour lesquelles des éléments de base monoblocs deviendraient intransportables. En effet, les éléments d'appui 30 forment des semelles isolées dont la largeur peut être prévue pour ménager une surface d'appui suffisante. En particulier, dans le cas de sols présentant une bonne résistance, la largeur de la semelle 32 pourraît être réduite.

De tels éléments, qui sont identiques et peuvent être empilés facilement, sont moins lourds et moins encombrants que des éléments monoblocs couvrant toute la largeur du conduit.

Dans le mode de réalisation représenté sur les Figures 9 et 10, chaque élément supérieur 20 a la forme d'une voûte incurvée reposant sur les éléments d'appui 30 par ses bords latéraux inférieurs, ces derniers ayant un profil arrondi convexe et s'insérant chacun dans une rainure 31 en forme de goulotte concave ménagée sur la face supérieure de chaque élément d'appui 20. On réalise ainsi deux organes d'appui longitudinaux présentant une certaine possibilité d'articulation de l'élément supérieur 20 par rapport aux deux éléments d'appui 30.

Comme on l'a déjà décrit pour les éléments supérieurs 2 et les éléments de base 1, il est possible de réaliser au moins une série III d'éléments d'appui à l'intérieur de laquelle on fait varier un certain nombre de caractéristiques dimensionnelles et structurelles comme, par exemple, la largeur de la surface d'assise, la hauteur de l'élément, la forme des organes d'appui 31, la nature du béton employé et la constitution du ferraillage, etc... .

A titre d'exemple, sur la Figure 13, on a représenté schématiquement deux séries III, III′ d'éléments d'appui correspondant chacune à une largeur L′₁ et L′₂ de la surface d'assise et dans lesquelle on a fait varier les formes des éléments.

En plus des séries, I, I′.... d'éléments de base 1 et II, II′.... d'éléments supérieurs 2, on dispose ainsi d'au moins une série supplémentaire III d'éléments de base et, selon les besoins, on pourra donc associer les éléments de voûte 20 choisis dans la série correspondante, soit à des éléments de radier correspondant à la même largeur entre appuis, soit à des éléments d'appui isolés choisis dans une série supplémentaire III, III′ présentant une surface d'assise compatible avec la portance du sol.

Le remplacement d'un élément inférieur monobloc par deux éléments d'appui séparés ne change pas sensiblement la charge maximale admissible car celle-ci dépend essentiellement de la résistance de la voûte, le rôle du radier étant essentiellement de transmettre au sol la charge appliquée sur la voûte et d'assurer une étanchéité vers le bas.

L'espace existant entre les deux éléments d'appui séparés 30 pourra, selon le cas être laissé libre ou bien fermé de toute façon adéquate correspondant à l'utilisation du conduit.

Sur la Figure 9, par exemple, la partie inférieure 4 du conduit est constituée d'une couche de base 41 en agrégats compactés, placée entre les côtés latéraux internes 33 des éléments d'appui 30 et recouverte d'une dalle 42 qui peut être constituée d'éléments préfabriqués ou bien coulée en place en recouvrant les faces supérieures 34 des éléments d'appui 30.

On peut ainsi, comme on l'a représenté sur la Figure 10, faire passer entre les deux lignes d'appui 3 une chaussée 43 et l'on voit que l'un des avantages de cette disposition réside dans le fait que la chaussée 43 peut être réalisée sans discontinuité et de façon classique à l'intérieur comme à l'extérieur du conduit alors que des éléments inférieurs en béton imposeraient un raccordement avec la chaussée extérieure avec les risques de décalage dûs aux tassements différentiels et aux dilatations.

Par ailleurs, les plans des joints transversaux 23 entre deux éléments de voûte 20 consécutifs peuvent être décalés longitudinalement par rapport au plan des joints transversaux 35 entre les éléments d'appui 30. De la sorte, la charge appliquée par chaque élément supérieur 20 se répartit sur deux éléments d'appui consécutifs, de part et d'autre du plan de joint.

Les joints transversaux entre deux éléments 30 consécutifs peuvent être réalisés de différentes façons.

Sur la Figure 11, par exemple, on a représenté un joint scellé 5 entre deux éléments consécutifs 30, 30′. Ces derniers sont munis, sur leurs faces frontales en vis à vis, d'armatures en attente 51 qui s'entrecroisent dans un espace 50 laissé entre les deux éléments 30 et 30′ et qui sont associés à des fers transversaux 52, l'ensemble étant noyé dans un mortier de scellement 53. Le joint de scellement 5 ainsi réalisé entre les deux éléments consécutifs 30 et 30′ constitue un véritable clavage dans le sens longitudinal. En solidarisant ainsi un certain nombre d'éléments consécutifs, on réalise, sur une longueur déterminée, une longrine monobloc qui permet de répartir la charge sur le sol et d'éviter les tassements différentiels.

Mais il est aussi possible, comme on l'a représenté sur la Figure 4, de placer aux extrémités en vis à vis de deux éléments consécutifs 30 et 30′, des organes de liaison 54, 54′ qui s'emboîtent l'un dans l'autre et peuvent être reliés par une broche 55. Les deux éléments consécutifs 30 et 30′ sont ainsi reliés entre eux par une liaison articulée donnant à chaque élément une légère possibilité de déviation par rapport aux éléments qui l'encadrent.

Bien entendu, les dimensions des éléments d'appui 30 et notamment la largeur L′ de leur surface d'assise et leur hauteur H′ seront choisies en fonction des circonstances d'utilisation, et notamment des charges supportées et de la capacité de portance du sol.

Différents profils pourront également être prévus. Par exemple, pour la réalisation de chaussées souterraines, au moins l'une des lignes d'appui 3 pourraît être constituée d'éléments 30 conformés de façon à présenter une face supérieure 34′ sensiblement horizontale et placée au-dessus du niveau de la chaussée 4 de façon à réaliser un trottoir de circulation de piétons.

D'autres accessoires préfabriqués pourraient d'ailleurs être avantageusement ajoutés à la série d'éléments d'appui 30.

Par exemple, le côté interne des éléments 30 pourraît être muni de parties aménagées pour constituer ou recevoir des rails de circulation d'un chariot ou portique facilitant le montage et/ou l'entretien de l'ouvrage.

Selon une autre variante représentée sur les Figures 14 et 15, le conduit est prévu pour le passage de liquide, par exemple d'une rivière. Dans ce cas, le fond 6 du conduit peut être avantageusement constitué d'une série de plaques 61 en fonte, en tôle ou en matière plastique, ayant une largeur égale à celle du conduit et recouvrant l'espace entre les deux éléments 30, en remontant sur les faces supérieures 34 de ceux-ci, jusqu'au-dessus des joints 31. Comme indiqué sur la figure, les plaques 61 peuvent limiter un profil en creux, par exemple pour le passage d'un canal et la hauteur H′ des éléments d'appui 30 peut être augmentée de façon à élever le niveau des joints 31 jusqu'au-dessus du niveau moyen de l'eau, le fond 6 limitant ainsi une section suffisante pour les débits moyens. Des joints d'étanchéité peuvent être placés entre les parties supérieures 31 des éléments d'appui 30 et les bords supérieurs 62 de chaque plaque 6 de façon à permettre au niveau de l'eau de monter au-dessus du niveau des bords 62 en remplissant plus ou moins le conduit, en cas de crue. Le conduit peut même être mis sous pression si les bords inférieurs 21 de la voûte 2 sont appliqués dans le fond des rainures 31 par des tirants mis sous tension.

De plus, comme on l'a représenté sur la vue en perspective de la Figure 6, les plaques 61 peuvent avantageusement se recouvrir mutuellement à la façon d'un entuilage, l'extrémité transversale 63 d'une plaque tournée vers l'aval, dans le sens de circulation du liquide, recouvrant l'extrémité avant 64 de la plaque suivante 69, avec interposition d'un cordon d'étanchéité.

D'autres modes de revêtement du fond pourraîent évidemment être employé. Il est possible dans certains cas, que l'axe longitudinal 10 du conduit soit incliné par rapport à l'horizontale et les éléments d'appui 30 peuvent alors avoir tendance à riper. Pour l'éviter, il sera intéressant de prévoir sur les faces inférieures 32 des éléments 30, des crans d'accrochage 37 qui peuvent être réalisés au bétonnage ou bien, comme on l'a représenté sur la Figure 6, être ménagés sur une plaque en fonte 38 scellée sur la face inférieure de chaque élément d'appui 30.

Comme indiqué sur la Figure 15, en cas de forte déclivité, les faces d'assise 16 des éléments de base 1 ou 32 des éléments d'appui 30 pourraient former des gradins, la surface de pose A constituant des marches de largeurs correspondantes.

Pour éviter tout danger de ripage, les éléments 30 peuvent être ancrés dans le sol par des poutres transversales formant clavettes. Il en est de même des éléments supérieurs 2 qui peuvent être clavetés par rapport aux éléments de base 1.

Selon une autre disposition avantageuse représentée sur les Figures 10 et 15, on adjoint aux éléments supérieurs 2 des pièces de tête 9 placées à chaque extrémité du conduit.

En effet, le conduit est enterré sous un remblai C et débouche à chaque extrémité dans un talus C′ qui doit être maintenu par les deux côtés latéraux. Pour éviter de prolonger inutilement le conduit à l'extérieur du remblai C, on utilisera avantageusement des pièces de tête comprenant chacune une paroi verticale 9 de forme triangulaire ou trapézoïdale, associée à une semelle 90.

Sur les Figures 2 et 6, par exemple, la semelle 90 est constituée d'un ou plusieurs éléments d'appui 39 identiques à ceux 30 qui supportent les éléments de voûte 20. Chaque pièce de tête est alors constituée d'une plaque 9 comprenant un côté horizontal 91 qui repose sur la partie supérieure 31 de l'élément d'appui 39 correspondant, un côté vertical 92 placé dans le prolongement du côté 24 du dernier élément supérieur 25 du conduit, et un côté incliné 93 dont l'inclinaison correspond à l'angle naturel du talus C′.

Le maintien de la paroi 9 peut être assuré par un scellement réalisé entre les côtés verticaux 92 et 24 en vis à vis ou bien par emboîtement de pièces adéquates scellées dans les faces en regard desdits côtés 91, 24.

De plus, la paroi 9 prend appui, dans le sens longitudinal, sur une butée 37 fermant la goulotte 31 dans laquelle s'engage le côté horizontal 91.

Mais on pourrait aussi réaliser des pièces de tête munie chacune d'une semelle 90 faisant corps avec la paroi verticale 9, de façon à réaliser un élément autostable.

Par conséquent, on pourra encore ajouter aux séries III, III′ d'éléments supérieur et inférieur, une série de pièces de tête présentant des épaisseurs, des hauteurs et, éventuellement, des inclinaisons différentes de façon à pouvoir s'adapter aux différents cas de la meilleure façon.

D'une façon générale d'ailleurs, on pourraît imaginer d'autres variantes et d'autres dispositions accessoires, par exemple pour réaliser différemment le fond ou la partie supérieure du conduit.

## Revendications

1. Système de réalisation de conduits enterrés de formes et de dimensions variées, constitués chacun d'une série de tronçons accolés placés les uns à la suite des autres, le long d'un axe longitudinal (O), sur le fond (A) d'une tranchée (B), chaque tronçon comprenant, en section transversale, un élément de base (1) reposant sur la surface de pose (A) et un élément supérieur (2) formant voûte et reposant sur l'élément de base (1) par l'intermédiaire d'organes d'appui longitudinaux (7, 7') parallèles à l'axe longitudinal (O) et ménagés respectivement sur les côtés latéraux (11) (21) de l'élément de base (1) et de l'élément supérieur (2), lesdits éléments, respectivement de base (1) et supérieurs (2) pouvant avoir différentes formes,
caractérisé par le fait qu'il comprend un assortiment d'éléments de base (1) et d'éléments supérieurs (2) immédiatement disponibles en stock ou pouvant être immédiatement fabriqués en nombre voulu, et dont les caractéristiques dimensionnelles et structurelles ont été définies à l'avance, lesdits éléments étant répartis en un certain nombre (a) de séries (I, I' ...) d'éléments de base (1) correspondant chacune à une largeur entre appuis (L₁, L₂...) et en un même nombre (a) de séries (II, II' ...) d'éléments supérieurs (2) correspondant aux mêmes largeurs entre appuis (L₁, L₂...), chaque série (I, II ...) comprenant un certain nombre d'éléments de base (101, 102 ... ) ou d'éléments supérieurs (201, 202 ...) différant les uns des autres, dans chaque série, par la forme et par au moins un des paramètres déterminant la résistance de l'élément, tels que le profil en section transversale, l'épaisseur et la constitution, les éléments de base (101, 102...) et les éléments supérieurs (201, 202 ...) compatibles entre eux, pouvant être associés deux à deux de façon à former, pour chaque largeur entre appui (L₁, L₂ ...), un certain nombre de tronçons types (T₁, T₂, T₃...) correspondant chacun à une section de passage et à une charge maximale admissible, le nombre (a) de séries et de largeurs entre appuis (L₁, L₂ ...) étant déterminé de façon à couvrir, de façon presque continue, grâce au choix du profil, une large gamme de sections de passage.

2. Système de réalisation de conduits selon la revendication 1,
caractérisé par le fait que chaque série (I,I') d'éléments de base (1) correspondant à une largeur entre appuis déterminée (L) comprend au moins des éléments constitués d'un panneau rectangulaire formant un fond (10) muni de long de ses côtés latéraux (11) de parties surélevées formant des piedroits (15) munis chacun, à sa partie supérieure, d'une partie d'appui (72) de l'élément supérieur dont le niveau par rapport au fond peut varier d'un élément à l'autre à l'intérieur de chaque série (I) (I').

3. Système de réalisation de conduits selon l'une des revendications 1 et 2,
caractérisé par le fait que certains des éléments de base (1) des séries (I) (I') sont munis sur leur face inférieure (16), de parties en saillies (18) d'ancrage de l'élément sur la surface de pose (A).

4. Système de réalisation de conduits selon l'une des revendications 1 à 3,
caractérisé par le fait que la surface d'assise (16) des éléments de base (1) forme des gradins étagés susceptibles d'être posés sur des marches ménagées sur la surface de pose A en cas d'inclinaison de l'axe longitudinal (O) du conduit.

5. Système de réalisation de conduits selon l'une des revendications 1 à 4,
caractérisé, par le fait que chaque série (I, I') d'éléments de base (1) correspondant à une largeur entre appuis (L) déterminée comprend au moins un élément dont le fond (10) est muni d'une cunette axiale (17).

6. Système de réalisation de conduits selon la revendication 5,
caractérisé par le fait que la face inférieure (16) du fond (10) présente une partie centrale en saillie par rapport au niveau inférieur des côtés latéraux (11) de l'élément de base (1) et s'engageant dans un évidement correspondant (A1) ménagé dans la surface de pose (A).

7. Système de réalisation de conduits selon les revendications 1 à 5,
caractérisé par le fait que chaque série (I, I') d'éléments de base (1) correspondant à une largeur entre appuis (L) déterminée comprend des éléments de base munis, le long de leurs bords (8, 8') transversaux à l'axe de la structure, de parties de centrage, respectivement en saillie (81) et en creux (82) , les parties en saillie (81) et en creux (82') de deux éléments de base (I, I') consécutifs s'emboîtant l'une dans l'autre à la pose desdits éléments.

8. Système de réalisation de conduits selon l'une des revendications 1 à 7,
caractérisé par le fait que au moins certains éléments de base (1) sont munis d'un évidement tubulaire (19) ménagé dans l'épaisseur du fond (10) et parallèle à l'axe (O) de telle sorte que les évidements tubulaires alignés (19) de plusieurs éléments de base (1) consécutifs forment un canal interne s'étendant sur toute la longueur de la structure.

9. Système de réalisation de conduits selon l'une des revendications 1 à 7,
caractérisé par le fait que chaque série (II) d'éléments supérieurs (2) correspondant à une largeur entre appuis déterminée comprend des éléments (201, 202) présentant au moins deux profils différents choisis parmi différents types de profils, respectivement un profil (202) surbaissé à courbure en anse de panier, un profil (20) circulaire, un profil (204) surélevé ovoïde, un profil (205) en caisson rectangulaire et un profil (206) en dalle plane.

10. Système de réalisation de conduits selon l'une des revendications 1 à 9 ,
caractérisé par le fait que chaque organe d'appui longitudinal articulé (7) comprend deux parties profilées, respectivement convexe (71) et concave (72) ménagées respectivement en saillie et en creux le long des côtés latéraux (21) (11) en vis-à-vis de l'élément supérieur (2) et de l'élément de base (1) de chaque tronçon.

11. Système de réalisation de conduits selon la revendication 10,
caractérisé par le fait que les parties profilées, respectivement convexe (71) et concave (72) s'étendent alternativement sur deux niveaux différents de façon à réaliser le long de chaque élément de base (1) et de chaque élément supérieur (2), des profils en créneaux inversés comprenant, sur l'élément de base (1) des parties en creux (74) et en saillie (75) dans lesquelles s'engagent des parties inverses ménagées respectivement en saillie (71) et en creux (73) sur les côtés latéraux (21) de l'élément supérieur (2).

12. Système de réalisation de conduits selon l'une des revendications précédentes, caractérisé par le fait qu'il comprend au moins une série de plaques (61) ayant, respectivement, des largeurs sensiblement égales à chaque largeur (L₁, L₂...) entre appuis et susceptibles, lors de la construction d'un conduit, d'être placées les unes à la suite des autres de façon à former le fond (6) du conduit, lesdites plaques étant réalisées en une matière moulable, injectable ou laminée telle que métal, béton ou matières plastiques.

13. Système de réalisation de conduits selon la revendication 12, caractérisé par le fait que, lors de la construction d'un conduit, les plaques (61) se recouvrent mutuellement à la façon d'un entuilage, l'extrémité aval (63) d'une plaque recouvrant l'extrémité amont (66) de la plaque suivante (61').

14. Système de réalisation de conduits selon l'une des revendications précédentes, caractérisé par le fait qu'il comprend une pluralité de pièces de tête (9) d'au moins un type susceptibles d'être placées à chaque extrémité (25) d'un conduit débouchant d'un talus (C') dans le prolongement des deux côtés (26) de l'élément supérieur du dernier tronçon du conduit et comprenant chacune un élément de paroi latéral (9) de forme biaise sensiblement trapézoïdale ou triangulaire comprenant un côté horizontal (91) reposant sur une semelle d'appui (90), un côté vertical (92) placé le long du côté correspondant (24) de l'élément supérieur (25) et un côté incliné (93) dont l'inclinaison correspond à l'angle de talus naturel (C') du remblai recouvrant le conduit.

15. Système de réalisation de conduits selon la revendication 14, caractérisé par le fait qu'il comprend une série de pièces de tête (9) dans laquelle on a fait varier au moins l'un des paramètres tels que l'épaisseur de la paroi (9), la hauteur du côté vertical (92), l'inclinaison du côté incliné (93) et la largeur de la semelle d'appui (90).

16. Procédé de réalisation d'un conduit enterré à partir d'éléments préfabriqués du système selon l'une des revendications précédentes, caractérisé par le fait que, pour chaque tronçon type (T₁, T₂ ...) que l'on peut former à partir d'un élément de base (101, 102 ...) et d'un élément supérieur (201, 202 ...) du système, compatibles entre eux, on a déterminé à l'avance la charge maximale admissible par le tronçon type (T₁, T₂ ...) considéré dans diverses conditions d'utilisation et que, pour la réalisation d'un conduit devant présenter une section de passage (S) et un encombrement donné, et soumis à une charge donnée, on choisit un tronçon type (T₁, T₂) présentant une charge admissible supérieure à la charge devant être appliquée sur le conduit et dont le profil, compte-tenu de la largeur (L₁, L₂) entre appuis, permet de respecter de façon optimale la section de passage et l'encombrement requis et l'on prend en stock ou l'on fabrique en nombre voulu des éléments de base (1) et supérieurs (2) présentant le profil, les dimensions et les caractéristiques structurelles de l'élément de la partie inférieure et de la partie supérieure du tronçon type choisi, puis l'on construit le conduit par assemblage desdits éléments.

17. Procédé selon la revendication 16 caractérisé par le fait que, pour vérifier la charge maximale admissible par chaque tronçon type (T₁, T₂) on réalise en vraie grandeur les éléments supérieurs (201,202) et les éléments de base (101,102) choisis dans lesdites séries (I, Il ) et correspondant respectivement aux différentes largeurs (L₁ , L₂ ...), chaque élément d'une série étant réalisé, pour chaque largeur, en un nombre correspondant aux possibilités de combinaisons avec les éléments d'une autre série et l'on associe par paires les éléments de base et les éléments supérieurs de façon à réaliser les tronçons types (T₁, T₂) envisagés, puis l'on soumet chaque tronçon type (T₁, T₂) ainsi formé à un essai de charge appliquée à la clé jusqu'à la ruine du tronçon pour en déduire, par application de coefficients de sécurité, la charge répartie maximale admissible par le tronçon (T₁), (T₂) considéré.

18. Procédé selon l'une des revendications 16 et 17 caractérisé par le fait que, l'on ménage le long des deux côtés latéraux (11) de chaque élément de base (1), des piédroits 15, perpendiculaire au fond (10) dont on fait varier la hauteur à l'intérieur de la série (I) de façon à disposer de plusieurs niveaux (h₁) de la partie d'appui longitudinale (72).

19. Procédé selon l'une des revendications 16 à 18, caractérisé par le fait que, dans chaque série II d'éléments supérieurs (2) correspondant à une largeur entre appuis (L) déterminée, on fait varier la courbure de l'élément et en particulier le rapport entre la flèche et la largeur entre appuis.

20. Procédé selon l'une des revendications 16 à 19, caractérisé par le fait que l'on regroupe l'ensemble des caractéristiques des tronçons types (T₁, T₂...) dans un catalogue indiquant notamment les largeurs entre appuis (L₁, L₂ ...) et les largeurs et assise des différentes séries (I, I') d'éléments de base (1) et (II, II') d'éléments supérieurs (2) réalisés et, pour chaque largeur entre appuis (L₁, L₂...) les profils des tronçons types (T₁, T₂...), avec l'indication de la section de passage et de la charge maximale admissible.

## Claims

1. System for producing underground conduits with various shapes and sizes comprising each a series of joined sections placed one after the other along a longitudinal axis (0) on the bottom (A) of a trench (B), each section comprising in cross section a base element (1) resting on a laying surface (A) and an upper element (2) forming a vault and resting on the base element (1) via longitudinal bearing members (7,7') parallel to the longitudinal axis (0) and arranged respectively on the lateral sides (11) (21) of the base element (1) and of the upper element (2), said elements respectively the base element (1) and the upper element (2) being liable to have various shapes, characterized in that it comprises a plurality of various base elements (1) and upper elements (2) immediately available in stock or liable to be made immediately according to the required members and for which the dimensional and structural characteristics have been previously defined, said elements being distributed according to a certain number (a) of series (I,I'...) of base elements (1) corresponding each to an inter-bearing width (L₁,L₂...) and a same number (a) of series (II,II'...) of upper elements (2) corresponding to the same inter-bearing widths (L₁,L₂...) , each series (I,II...) comprising a certain number of base elements (101, 102...) or upper elements (201, 202...) differing each other, in each series, by the shape and by at least one parameter determining the strength of the element such as the profile in cross section, the thickness and the construction, the base elements (101, 102...) and the upper elements (201,202...) compatible each other being liable to be associated two by two in order to make for each inter-bearing width (L₁, L₂...) a certain number of standard sections (T₁,T₂,T₃...) corresponding each to a flow section and to a maximum safe load, the number (a) of series and inter-bearing widths (L₁,L₂...) being determinated so as to satisfy quasi-continously a great range of flow sections because of the choice of the profile.

2. System for producing conduits according to claim 1, characterized in that each series (I, I') of base elements (1) corresponding to a determined inter-bearing width (L) comprises at least elements formed from a rectangular panel forming a bottom (10) provided along its lateral sides (11) with elevated parts forming side walls (15), each provided, at its lower part, with a bearing part (72) of the upper element, the level of which, relative to the bottom, may vary from one element to the other within each series (I) (I').

3. System for producing conduits according to one of claims 1 and 2, characterized in that some of the base elements (1) of the series (I)(I') are provided on their lower face (16) with projecting parts (18) for anchoring the element to the laying surface (A).

4. System for producing conduits according to one of claims 1 to 3, characterized in that the foundation surface (16) of the base elements (1) forms tiered steps capable of being laid on top of stairs arranged on the laying surface A when the longitudinal axis (O) of the conduit slants.

5. System for producing conduits according to one of claims 1 to 4, characterized in that each series (I, I') of base elements (1) corresponding to a determined inter-bearing width (L) comprises at least one element whose bottom (10) is provided with an axial low water channel (17).

6. System for producing conduits according to claim 5, characterized in that the lower face (16) of the bottom (10) has a central part projecting relative to the lower level of the lateral sides (11) of the base element (1) and engaging in a corresponding recess (A1) arranged in the laying surface (A).

7. System for producing conduits according to claims 1 to 5, characterized in that each series (I, I') of base elements (1) corresponding to a determined inter-bearing width (L) comprises base elements provided, along their edges (8,8') transverse to the axis of the structure, with centering parts, projecting (81) and recessed (82) respectively, the projecting (81) and recessed (82') parts of two consecutive base elements (1, 1') fitting into each other when the said elements are laid.

8. System for producing conduits according to one of claims 1 to 7, characterized in that at least some base elements (1) are provided with one tubular recess (19) arranged in the thickness of the bottom (10) and parallel to the axis (O) such that the aligned tubular recesses (19) of several consecutive base elements (1) form an internal channel extending over the entire length of the structure.

9. System for producing conduits according to one of claims 1 to 7, characterized in that each series (II) of upper elements (2) corresponding to a determined inter-bearing width comprises elements (201, 202) having at least two different profiles selected from among various types of profiles, a surbased profile (202) with a three-centered curvature, a circular profile (20), an ovoidal elevated profile (204), a rectangular-box profile (205) and a plane-slab profile (206) respectively.

10. System for producing conduits according to one of claims 1 to 9, characterized in that each articulated longitudinal bearing member (7) comprises two profiled parts, convex (71) and concave (72) respectively, arranged projecting and recessed respectively along the opposite lateral sides (21) (11) of the upper element (2) and of the base element (1) of each section.

11. System for producing conduits according to claim 10, characterized in that the profiled parts, convex (71) and concave (72) respectively, extend alternately on two different levels so as to form, along each base element (1) and each upper element (2), profiles with inverted crenellations comprising, on the base element (1), recessed (74) and projecting (75) parts in which engage reversed parts arranged projecting (71) and recessed (73) respectively on the lateral sides (21) of the upper element (2) .

12. System for producing conduits according to one of the preceding claims, characterized in that it comprises at least one series of plates (61) having respectively widths substantially equal to each inter-bearing width (L₁,L₂...) and liable during the making of a conduit of being placed one after another so as to form the bottom (6) of the conduit, the said plates being made from moldable, injectable or rolled material such as metal, concrete or plastic materials.

13. System for producing conduits according to claim 12, characterized in that during the making of a conduit, the plates (61) are overlapping each other in a manner of a sequence of roofing tiles, the downstream end (63) of one plate (61) overlapping the upstream end (66) of the following plate (61').

14. System for producing conduits according to one of the preceding claims, characterized in that it comprises a plurality of head pieces (9) at least of one standard liable to be placed at each end (25) of a conduit protruding from a backfill (c') in the extension of the two sides (26) of the upper element of the last section of the conduit and comprising each a lateral wall element (9) having a substantially trapezoidal or triangular shape comprising a horizontal side (91) resting on the bearing footing (90), a vertical side (92) placed along the corresponding side (24) of the upper element (25) and an inclined side (93) whose inclination corresponds to the natural angle of the slope (C') of the backfill covering the conduit.

15. System for producing conduits according to claim 14, characterized in that it comprises a series of head pieces (9) in wich at least one of the parameters has been varied, such as the thickness of the wall (9), the height of the vertical side (92), the inclination of the inclined side (93) and the width of the bearing footing (90).

16. Method for producing an underground conduit from previously made elements of the system according to one of the preceding claims, characterized in that for each standard section (T₁,T₂...) liable to be produced from a base element (101, 102...) and an upper element (201, 202...) of the system mutually compatible, the maximum safe load for the standard section (T₁,T₂...) in question in various conditions of use is determined and for producing a conduit which is to have a flow cross-section (S) and a given size and is subjected to a given load, a standard section (T₁,T₂) is selected having a safe load greater than the load which is to be applied to the conduit and the profile of which, taking into consideration the inter-bearing width (L₁,L₂) enables the required flow cross-section and size to be respected optimally and base (1) and upper (2) elements are taken from a stock or manufactured in the desired number having the profile, the dimensions and the structural characteristics of the element of the lower part and of the upper part of the standard section selected, and the conduit is then constructed by assembling the said elements.

17. Method according to claim 16, characterized in that in order to check the maximum safe load for each standard section (T₁,T₂), the upper elements (201, 202) and the base elements (101, 102), selected from the said series (I, II) and corresponding to the various widths (L₁,L₂...) respectively, are made to their actual size, each element of a series being made, for each width, in a number corresponding to the possible combinations with the elements of another series and the base elements and the upper elements are combined in pairs so as to form the envisaged standard sections (T₁,T₂) and then each standard section (T₁,T₂) thus formed is subjected to a test where a load is applied to the soffit until the destruction of the section in order to deduce therefrom, by reapplying factors of safety, the maximum safe distributed load for the section (T_{1,}T₂) in question.

18. Method according to one of claims 16 and 17 characterized in that side walls (15) are arranged along the two lateral sides (11) of each base element (1) and perpendicular to the bottom (10) and the height of which is varied within the series (1) so that various levels (h₁) for the longitudinal bearing part (2) are available.

19. Method according to one of claims 16 to 18, characterized in that the curvature of the element, and in particular the ratio between the hog and the inter-bearing width, is varied in each series (II) of upper elements (2) corresponding to a determined inter-bearing width (L).

20. Method according to one of claims 16 to 19, characterized in that all the characteristics of the standard sections (T₁,T₂...) are grouped together in a booklet indicating, in particular, the inter-bearing widths (L₁, L₂...) and the widths and the foundation of the various series (I,I') of base elements (1) and (II, II') of upper elements (2) produced and, for each inter-bearing width (L₁, L₂...), the profiles of the standard sections (T₁, T₂...) with the flow cross-section and the maximum safe load indicated.

## Patentansprüche

1. System zur Herstellung von vergrabenen Rohrleitungen mit variablen Dimensionen und Formen, jeweils bestehend aus einer Reihe aneinander angrenzende, auf dem Boden (A) eines Grabens (B) entlang einer Längsachse (O) hintereinander angeordneter Abschnitte, wobei jeder Abschnitt im Querschnitt ein auf der Verlegungsfläche (A) ruhendes Basiselement (1) und ein oberes als Gewölbe ausgeblldetes Element (2) umfasst, das auf dem Basiselement (1) über in Längsrichtung verlaufende, zur Längsachse (O) parallele, jeweils an den Seitenflächen (11, 21) des Basiselementes (1) und des oberen Elementes (2) ausgebildete längliche Auflager (7, 7') aufliegt, wobei jeweils diese Basiselemente (1) bzw. diese oberen (2) Elemente unterschiedliche Formen aufweisen können, dadurch gekennzeichnet, dass es ein Sortiment von sofort ab Lager lieferbaren bzw. sofort in der gewünschten Anzahl herstellbaren Basiselementen (1) und oberen Elementen (2) mit im voraus festgesetzten dimensionellen und strukturellen Daten umfasst, wobei diese Elemente in eine gewisse Anzahl (a) Serien (I, I'...) Basiselemente (1), die jeweils einer Auflagerweite (L₁, L₂ ...) entsprechen, sowie einer gleichen Anzahl (a) Serien (II, II' ...) oberer Elemente (2), die denselben Auflagerweiten (L₁, L₂ ...) entsprechen, aufgeteilt sind, wobei jede Serie (I, II ...) eine gewisse Anzahl Basiselemente (101, 102 ...) bzw. obere Elemente (201, 202 ...) umfasst, die sich in jeder Serie durch die Form und durch mindestens einen den Widerstand des Elementes bestimmenden Parameter wie das Querschnittsprofil, die Stärke und der Aufbau von einander unterscheiden, und wobei die untereinander kompatiblen Basiselemente (101, 102 ...) und oberen Elemente (201, 202 ...) paarweise zusammengestellt werden können, um somit für jede Auflagerweite ( L₁, L₂ ...) eine gewisse Anzahl typischer Abschnitte (T₁, T₂, T₃ ...) zu bilden, die einem Durchlaufquerschnitt und einer maximal zulässigen Belastung enstprechen, und wobei die Anzahl (a) Serien und Auflagerweiten ( L₁, L₂ ...) derart bestimmt werden, dass sie dank der Profilauswahl quasi durchgehend eine breite Palette Durchlaufquerschnitte abdecken.

2. System zur Herstellung von Rohrleitungen nach Anspruch 1, dadurch gekennzeichnet, dass jede einer festgesetzten Auflagerweite entsprechende Serie (I, I') Basiselemente (1), mindestens Elemente umfasst, die aus einer rechteckigen, den Boden (IO) bildenden Platte mit überhöhten entlang dessen Seitenflächen (11) verlaufenden als Widerlager (1) ausgebildeten Teilen, die jeweils an ihrem Oberteil ein Auflageteil (72) des oberen Elementes aufweisen, dessen Höhe zum Boden von einem Element zum anderen in jeder Serie (1) (1') variieren kann, aufweisen.

3. System zur Herstellung von Rohrleitungen nach einem der Ansprüche 1 und 2, dadurch gekennzeichnet, dass einige Basiselemente (1) der Serien (I, I') an deren Unterseite (16) auskragende Teile (18) zum Verankern des Elementes auf der Verlegungsfläche (A) aufweisen.

4. System zur Herstellung von Rohrleitungen nach einem der Ansprüche 1 bis 3, dadurch gekennzeichnet, dass die Sohle (16) der Basiselemente (1) in Stufen ausgebildet ist, die bei einer abfallenden Längsachse (O) der Rohrleitung auf Treppen der Verlegungsfläche A aufliegen.

5. System zur Herstellung von Rohrleitungen nach einem der Ansprüche 1 bis 4, dadurch gekennzeichnet, dass jede Serie (I, I') Basiselemente (1), die einer festgesetzten Auflagerweite (L) entsprechen, mindestens ein Element umfasst, dessen Boden (IO) mit einer axial verlaufenden Rinne (17) versehen ist.

6. System zur Herstellung von Rohrleitungen nach Anspruch 5, dadurch gekennzeichnet, dass die Unterseite (16) des Bodens (IO) ein gegenüber dem unteren Niveau der Seitenflächen (11) des Basiselementes auskragendes Mittelteil aufweist, das in eine entsprechende auf der Verlegungsfläche (A) angeordnete Aussparung (A1) eingreift.

7. System zur Herstellung von Rohrleitungen nach den Ansprüchen 1 bis 5, dadurch gekennzeichnet, dass jede Serie (I, I') Basiselemente (1), die einer festgestzten Auflagerweite (L) entsprechen, Basiselemente mit vorstehenden (81) bzw. vertieften (82) Zentrierungsteile entlang den quer zur Konstruktionsachse verlaufenden Kanten (8, 8') umfassen, wobei die vorstehenden (81) bzw. vertieften (82') Teile von zwei aufeinanderfolgenden Basiselemente (1, 1') sich beim Verlegen dieser Elemente ineinanderfügen.

8. System zur Herstellung von Rohrleitungen nach einem der Ansprüche 1 bis 7, dadurch gekennzeichnet, dass mindestens gewisse Basiselemente (1) mit einer rohrförmigen in der Wanddicke des Bodens (IO) angeordneten, zur Achse (O) parallelen Aussparung (19) versehen ist, so dass die fluchtenden rohrförmigen Aussparungen (19) mehrerer aufeinanderfolgenden Basiselemente (1) einen sich über die gesamte Konstruktionslänge erstreckenden Innenkanal bilden.

9. System zur Herstellung von Rohrleitungen nach einem der Ansprüche 1 bis 7, dadurch gekennzeichnet, dass jede Serie (11) der oberen Elemente (2), die einer festgesetzten Auflagerweite entsprechen, Elemente (201, 202) mit mindestens zwei unterschiedliche, unter verschiedenen Profiltypen ausgewählten Profile; je ein flachgewölbtes als Korbogen ausgebildetes Profil (202), ein kreisförmiges Profil (20), ein überhöhtes eiförmiges Profil (204), ein rechteckig kastenförmiges Profil (205) und ein plattenförmig ebenes Profil (206) umfassen.

10. System zur Herstellung von Rohrleitungen nach einem der Ansprüche 1 bis 9, dadurch gekennzeichnet dass jedes in Längsrichtung verlaufende gelenkige Auflageteil zwei Profilteile, je ein Konvex- (71) bzw. ein Konkavteil (72) umfasst, die jeweils entlang der Seitenflächen (21) (11) gegenüber dem oberen Element (2) und dem Basiselement (1) von jedem Abschnitt auskragend und vertieft angeordnet sind.

11. System zur Herstellung von Rohrleitungen nach Anspruch 10, dadurch gekennzeichnet, dass die konvexen (71) bzw. konkaven (72) Profilteile sich abwechselnd über zwei unterschiedliche Höhen derart erstrecken, dass sich entlang von jedem Basiselement (1) und von jedem oberen Element (2) verkehrte zinnenförmige Profile mit vertieften (74) und hervorstehenden (73) Teile auf dem Basiselement (1) ergeben zur Aufnahme der jeweils hervorstehenden (71) bzw. vertieften (73) an den Seitenflächen (21) des oberen Elementes (2) angeordeneten verkehrten Teile.

12. System zur Herstellung von Rohrleitungen nach einem der vorangehenden Ansprüche, dadurch gekennzeichnet, dass es mindestens eine Serie Platten (61) mit Breiten umfasst, die wesentlich jeder Auflagerweite ( L₁, L₂ ...) entsprechen, und beim Leitungsbau hintereinander (21) zur Bildung des Bodens (6) der Leitung angeordnet werden können, wobei die Platten aus einem einspritzbaren oder gewalzten formbaren Werkstoff wie Metall, Beton oder Plastikmaterial gefertigt werden.

13. System zur Herstellung von Rohrleitungen nach Anspruch 12, dadurch gekennzeichnet, dass beim Leitungsbau die Platten (61) sich gegenseitig ziegelartig überdecken, wobei das untere Ende (63) einer Platte das obere Ende (66) der folgenden Platte (61') überdeckt.

14. System zur Herstellung von Rohrleitungen nach einem der vorangehenden Ansprüche, dadurch gekennzeichnet, dass es eine Mehrzahl Kopfteile (9) von mindestens einem Typ umfasst, die an jedem Ende (25) einer aus einer Böschung (C') austretenden Leitung in der Verlängerung der beiden Seiten (26) des oberen Elementes des letzten Leitungsabschnittes angeordnet werden können und die jeweils ein seitlich abgeschrägtes, wesentlich trapezförmiges oder rechteckiges Wandelement (9) umfassen mit einer auf einer Lagersohle (90) aufliegenden waagerechten Seite (91), einer entlang der entsprechenden Seite (24) des oberen Elementes (25) angeordneten senkrechten Seite (92) und einer geneigten Seite (93), deren Neigung dem Winkel der natürlichen Böschung (C') der die Leitung überdeckende Aufschüttung entspricht.

15. System zur Herstellung von Rohrleitungen nach Anspruch 14, dadurch gekennzeichnet, dass es eine Serie Kopfteile (9) umfasst, in welcher mindestens ein Parameter wie die Stärke der Wand (9), die Höhe der senkrechten Seite (92), die Neigung der Schrägseite (93) und die Breite der Lagersohle (90) variiert wurde.

16. Verfahren zur Herstellung einer vergrabenen Leitung mit vorgefertigten Elementen des Systems nach einem der vorangehenden Ansprüche, dadurch gekennzeichnet, dass für jeden zu bildenden typischen Abschnitt (T₁, T₂ ...) aus einem Basiselement (101, 102 ...) und einem oberen Element (201, 202 ...) des Systems, die untereinander kompatibel sind, die maximal zulässige Belastung unter unterschiedlichen Einsatzbedingungen von dem in Betracht kommenden Abschnittstyp (T₁, T₂ ...) vorher bestimmt wird, und dass für die Ausführung einer Leitung mit einem gegebenen Durchlaufquerschnitt (S) und Raumbedarf und einer gegebenen Belastung, ein typischer Abschnitt (T₁, T₂ ...) mit einer zulässigen Belastung gewählt wird, die grösser als die auf die Leitung angreifende Last ist, und bei dem das Profil unter Berücksichtigung der Auflagerweite (L₁, L₂ ...) eine optimale Einhaltung des erforderlichen Durchlaufquerschnittes und Raumbedarfs erlaubt, und die gewünschte Anzahl Basiselemente (1) und obere (2) Elemente mit dem Profil, den Abmessungen und den strukturellen Daten des Elementes des unteren bzw. des oberen Teils des typischen ausgewählten Abschnittes auf Lager gelegt bzw. gefertigt werden, alsdann die Leitung durch Zusammenbau dieser Elemente gefertigt wird.

17. Verfahren nach Anspruch 16, dadurch gekennzeichnet, dass zum Nachprüfen der maximal zulässigen Belastung durch jeden Abschnittstyp (T₁, T₂) die in diesen Serien (I, II) ausgewählten und jeweils den verschiedenen Weiten (L₁, L₂ ...) entsprechenden oberen Elemente ((201, 202) und Basiselemente (101, 102) im Massstab 1:1 gefertigt werden, wobei jedes Element einer Serie für jede Breite in einer den Kombinationsmöglichkeiten mit den Elementen einer anderen Serie entsprechenden Anzahl gefertigt wird und die Basiselemente und die oberen Elemente paarweise zur Ausführung der vorgesehenen Abschnittstypen (T₁, T₂) zusammengestellt werden, alsdann jeder somit gebildeter Abschnittstyp (T₁, T₂) mit einer am Wölbungsgipfel angreifenden Last bis zur Zertrümmerung getestet und durch Anwendung der Sicherheitskoeffizienten die maximale über den betreffenden Abschnitt (T₁, T₂) verteilte Last abgeleitet wird.

18. Verfahren nach einem der Ansprüche 16 und 17, dadurch gekennzeichnet, dass entlang der Seitenflächen (11) eines jeden Basiselementes (1) Widerlager (15) senkrecht zum Boden (10) angeordnet werden, deren Höhe in der Serie (I) derart geändert wird, dass mehrere Niveaus (h1) des längsverlaufenden Auflageteils (72) verfügbar sind.

19. Verfahren nach einem der Ansprüche 16 bis 18, dadurch gekennzeichnet, dass in jeder Serie (II) der einer festgesetzten Auflagerweite (L) entsprechenden oberen Elemente (2) die Bogenform des Elementes, insbesondere das Verhältnis zwischen der Pfeilhöhe und der Auflagerweite geändert wird.

20. Verfahren nach einem der Ansprüche 16 bis 19, dadurch gekennzeichnet, dass die gesamten technischen Daten der typischen Abschnitte (T₁, T₂ ...) in einem Katalog, insbesondere unter Angabe der Auflagerweiten (L₁, L₂ ...) und der Sitzbreiten der verschiedenen Serien (I, I') der gefertigten Basiselemente (1) und (11, 11') oberen Elemente (2) und für jede Auflagerweite (L₁, L₂ ...), der Profile der typischen Abschnitte (T₁, T₂ ...) unter Angabe des Durchlaufquerschnittes und der maximal zulässigen Belastung zusammengestellt werden.
